# EUROPÄISCHE PATENTSCHRIFT

(11) **EP 1 209 768 B1**
(45) Veröffentlichungstag und Bekanntmachung des Hinweises auf die Patenterteilung: **15.09.2004**
(21) Anmeldenummer: 01127083.2
(22) Anmeldetag: 14.11.2001
(51) Int. Cl.: H01R 13/59

(54) **Kabelanschluss- oder -verbindungseinrichtung**
Cable-connection or cable-joint device
Dispositif de connexion ou de jonction de câbles

(30) Priorität: 22.11.2000 DE 10058158
(43) Veröffentlichungstag der Anmeldung: 29.05.2002
(73) Patentinhaber: PHOENIX CONTACT GmbH & Co. Kg, 32825 Blomberg (DE)
(72) Erfinder: Lange, Ralf, 32805 Horn-Bad Meinberg (DE)
(74) Vertreter: Gesthuysen, von Rohr & Eggert

(56) Entgegenhaltungen:
- WO-A-97/06580
- DE-C- 19 951 455
- US-A- 5 350 204
- US-A- 5 600 094

## Beschreibung

Die Erfindung betrifft eine Kabelanschluß- oder -verbindungseinrichtung zum elektrisch leitenden Anschluß eines vorzugsweise mehradrigen Kabels an ein elektrisches Gerät oder zum elektrisch leitenden Verbinden von zwei vorzugsweise mehradrigen Kabeln gemäß dem Oberbegriff des Patentanspruchs 1.

Aus der nicht vorveröffentlichten DE 199 51 455 ist bekannt eine Kabelanschluß- oder -verbindungseinrichtung zum elektrisch leitenden Anschluß eines vorzugsweise mehradrigen Kabels an ein elektrisches Gerät oder zum elektrisch leitenden Verbinden von zwei vorzugsweise mehradrigen Kabeln, mit einem Kabelanschlußbauteil und mit einem Geräteanschlußbauteil oder mit einem ersten Kabelverbindungsbauteil und einem zweiten Kabelverbindungsbauteil, wobei zu dem Kabelanschlußbauteil bzw. dem ersten Kabelverbindungsbauteil oder dem Geräteanschlußbauteil bzw. dem zweiten Kabelverbindungsteil eine Überwurfmutter, ein eine Mehrzahl von Aderführungskanälen aufweisendes Adernaufnahme- und -führungsteil, eine mit Schneidklemmen und mit Anschlußelementen versehene Klemm- und Anschlußeinheit und ein hülsenförmiger, mit einem dem Innengewinde der Überwurfmutter entsprechenden Außengewinde versehener Anschlußkörper oder Verbindungskörper gehören, wobei die mit den Schneidklemmen zu kontaktierenden bzw. von den Schneidklemmen einzuklemmenden Aderenden und die zugeordneten Schneidklemmen jeweils unter einem Winkel kleiner 180° verlaufen und wobei beim Aufschrauben der Überwurfmutter auf den Anschlußkörper oder den Verbindungskörper oder beim Einschrauben des Anschlußkörpers oder des Verbindungskörpers in die Überwurfmutter die Schneidklemmen die Aderisolation der Aderenden durchtrennen und mit den Leitern kontaktieren.

Zunächst soll nachfolgend erläutert werden, welche der verwendeten Begriffe bei der dann folgenden Beschreibung zunächst des Standes der Technik, dann der Erfindung welche Bedeutung haben bzw. haben sollen. Im übrigen wird zur Erläuterung der verwendeten Begriff ergänzend auf die DE 199 51 455 verwiesen.

Einleitend ist gesagt, daß die Erfindung eine Kabelanschluß- oder -verbindungseinrichtung zum elektrisch leitenden Anschließen eines Kabels an ein elektrisches Gerät oder zum elektrisch leitenden Verbinden von zwei Kabeln betrifft. Geht es um das Anschließen eines Kabels an ein elektrisches Gerät, so liegt eine Kabelanschlußeinrichtung vor; sollen zwei Kabel miteinander verbunden werden, so handelt es sich um eine Kabelverbindungseinrichtung. Handelt es sich um eine Kabelanschlußeinrichtung, so gehören dazu ein Kabelanschlußbauteil und ein Geräteanschlußbauteil. Liegt eine Kabelverbindungseinrichtung vor, so gehören dazu ein erstes Kabelverbindungsbauteil und ein zweites Kabelverbindungsbauteil. Im folgenden wird überwiegend immer auf eine Kabelanschlußeinrichtung abgestellt. Gleichwohl ist jedoch auch immer eine Kabelverbindungseinrichtung im zuvor erläuterten Sinn gemeint.

Einleitend ist auch gesagt, daß die Kabelanschlußeinrichtung zum elektrisch leitenden Anschließen eines Kabels an ein elektrisches Gerät bestimmt ist. Hier ist elektrisches Gerät ganz allgemein zu verstehen; insbesondere sollen unter den Begriff elektrisches Gerät auch elektrische Bauteile, Einrichtungen und Vorrichtungen fallen.

Einleitend ist weiter gesagt, daß bei der in Rede stehenden Kabelanschlußoder -verbindungseinrichtung zu dem Kabelanschlußbauteil bzw. dem ersten Kabelverbindungsbauteil oder dem Geräteanschlußbauteil bzw. dem zweiten Kabelverbindungsbauteil gehören
eine Überwurfmutter,
ein Adernaufnahme- und -führungsteil,
eine mit Schneidklemmen und mit Anschlußelementen versehene Klemm- und Anschlußeinheit und
ein hülsenförmiger Anschluß- oder Verbindungskörper, der mit einem dem Innengewinde der Überwurfmutter entsprechenden Außengewinde versehen ist.

Damit ist zunächst bewußt offengelassen, welches von den Einzelteilen Überwurfmutter, Adernaufnahme- und -führungsteil, Klemm- und Anschlußeinheit und Anschluß- oder Verbindungskörper zu dem Kabelanschlußbauteil bzw. dem ersten Kabelverbindungsbauteil oder zu dem Geräteanschlußbauteil bzw. dem zweiten Kabelverbindungsbauteil gehören. In der Regel ist es jedoch meistens so,
daß die Überwurfmutter zu dem Kabelanschlußbauteil bzw. dem ersten Kabelverbindungsbauteil gehört,
daß das Adernaufnahme- und -führungsteil zu dem Kabelanschlußbauteil bzw. dem ersten Kabelverbindungsbauteil gehört,
daß die Klemm- und Anschlußeinheit zu dem Geräteanschlußbauteil bzw. dem zweiten Kabelverbindungsbauteil gehören und
daß der Anschluß- oder Verbindungskörper zu dem Geräteanschlußbauteil bzw. dem zweiten Kabelverbindungsbauteil gehört..

Einleitend ist weiter ausgeführt, daß die mit den Schneidklemmen kontaktierenden Aderenden und die zugeordneten Schneidklemmen unter einem Winkel kleiner 180° verlaufen. Das sagt zunächst nur, daß die Aderenden und die zugeordneten Schneidklemmen nicht parallel zueinander verlaufen, weil dann ein funktionsgerechtes Einwirken der Schneidklemmen auf die Aderenden nicht möglich ist. Der Winkel zwischen den mit den Schneidklemmen kontaktierenden bzw. von den Schneidklemmen einzuklemmenden Aderenden und den zugeordneten Schneidklemmen kann sowohl ein spitzer als auch ein rechter Winkel sein; auch ein stumpfer Winkel ist nicht ausgeschlossen. Entsprechend sind die die Adernenden aufnehmenden, im Adernaufnahme- und -führungsteil vorgesehenen Aderführungkanäle gegenüber der Einführrichtung des Kabels abgewinkelt. Um ein einfaches Umlenken der Aderenden beim Einführen zu gewährleisten, sollte der Winkel jedoch kleiner 90° sein.

Schließlich ist einleitend gesagt, daß beim Aufschrauben der Überwurfmutter auf den Anschluß- oder Verbindungskörper oder beim Einschrauben des Anschluß- oder Verbindungskörpers in die Überwurfmutter die Schneidklemmen die Aderisolation der Aderenden durchtrennen und mit den Leitern kontaktieren. Das Aufschrauben der Überwurfmutter auf den Anschluß- oder Verbindungskörper oder das Einschrauben des Anschluß- oder Verbindungskörpers in die Überwurfmutter führt zu einer Relativbewegung zwischen dem Adernaufnahme- und -führungsteil und den Klemm- und Anschlußeinheiten und damit zu einer Relativbewegung zwischen den Aderenden und den Schneidklemmen. Diese Relativbewegung führt dazu, daß die Schneidklemmen die Aderisolation der Aderenden durchtrennen und dann mit den Leitern kontaktieren.

Reduziert man, nur zum besseren Verständnis, keinesfalls einschränkend, die in Rede stehende Kabelanschluß- oder -verbindungseinrichtung auf eine Kabelanschlußeinrichtung mit bevorzugter Zuordnung der einzelnen Bauteile zum Kabelanschlußbauteil einerseits und zum Geräteanschlußbauteil andererseits, so geht es also um eine Kabelanschlußeinrichtung zum elektrisch leitenden Anschließen eines vorzugsweise mehradrigen Kabels an ein elektrisches Gerät, mit einem Kabelanschlußbauteil und mit einem Geräteanschlußbauteil, wobei zu dem Kabelanschlußbauteil eine Überwurfmutter und ein Adernaufnahme- und -führungsteil sowie zu dem Geräteanschlußbauteil eine mit Schneidklemmen und mit Anschlußelementen versehene Klemm- und Anschlußeinheit und ein hülsenförmiger, mit einem dem Innengewinde der Überwurfmutter entsprechenden Außengewinde versehener Anschlußkörper gehören, wobei die mit den Schneidklemmen zu kontaktierenden bzw. von den Schneidklemmen einzuklemmenden Aderenden und die zugeordneten Schneidklemmen unter einem Winkel kleiner 180° verlaufen und wobei beim Aufschrauben der Überwurfmutter auf den Anschlußkörper die Schneidklemmen die Aderisolation der Aderenden durchtrennen und mit den Leitern kontaktieren.

Erläuterungsbedürftig sind nunmehr noch die zuvor angesprochenen Einzelteile Adernaufnahme- und -führungsteil, Klemm- und Anschlußeinheit und Anschluß- oder Verbindungskörper. Die nachfolgende Erläuterung dieser Einzelteile bezieht sich auf die zuvor angesprochene Kabelanschlußeinrichtung, bei der dann der Anschluß- oder Verbindungskörper nur noch als Anschlußkörper bezeichnet wird.

Das zu dem Kabelanschlußbauteil gehörende Adernaufnahme- und -führungsteil ist üblicherweise kabelseitig mit einer Aufnahme- bzw. Einführungöffnung für die Gesamtheit aller Adern oder mit einer der Anzahl der Adern entsprechenden Anzahl von Aufnahme- bzw. Einführungsöffnungen für die einzelnen Adern versehen. Außerdem ist das Adernaufnahme- und -führungsteil mit den bereits erwähnten Aderführungskanälen versehen. Weist das Adernaufnahme- und -führungsteil kabelseitig nur eine Aufnahme- bzw. Einführungsöffnung auf, so verzweigt sich diese Aufnahme- bzw. Einführungsöffnung dann in die einzelnen Aderführungskanäle. Ist jedoch kabelseitig eine der Anzahl der einzuführenden Adern entsprechende Anzahl von Aufnahme- bzw. Einführungsöffnungen verwirklicht, dann gehen die einzelnen Aufnahme- bzw. Einführungsöffnungen in die Aderführungskanäle über.

Die in dem Adernaufnahme- und -führungsteil verwirklichten Aderführungskanäle sind unter Berücksichtigung der Geometrie und der Anordnung der Schneidklemmen der Klemm- und Anschlußeinheit so gestaltet und geführt, daß die mit den Schneidklemmen kontaktierenden bzw. von den Schneidklemmen einzuklemmenden Aderenden und die zugeordneten Schneidklemmen unter dem gewünschten Winkel verlaufen, beispielsweise unter einem spitzen Winkel oder unter einem rechten Winkel.

Die zu dem Geräteanschlußbauteil gehörende Klemm- und Anschlußeinheit ist auf der dem Adernaufnahme- und -führungsteil zugewandten Seite mit Schneidklemmen, an der anderen Seite mit Anschlußelementen versehen. Es handelt sich dabei um in der Regel einstückig ausgeführte Metallteile, die auf einer Seite als Schneidklemmen und auf der anderen Seite als Anschlußelemente ausgestaltet sind. Die Ausführung und Ausgestaltung der Anschlußelemente hängt davon ab, welche Anschlußart für die innere Verdrahtung des entsprechenden elektrischen Gerätes gewünscht wird bzw. zur Verfügung steht. Insbesondere können die Anschlußelemente als Flachsteck-, Wire-Wrap- oder als Lötanschlußelemente ausgeführt sein.

Wie bei der in Rede stehenden Kabelanschlußeinrichtung die Überwurfmutter und das Adernaufnahme- und -führungsteil die beiden wesentlichen Funktionselemente des Kabelanschlußbauteils darstellen, bilden der hülsenförmige, mit einem dem Innengewinde der Überwurfmutter entsprechenden Außengewinde versehene Anschlußkörper und die mit Schneidklemmen und mit Anschlußelementen versehene Klemm- und Anschlußeinheit die beiden wesentlichen Funktionselemente des Geräteanschlußbauteils. Im verschraubten Zustand, d. h. dann, wenn die Überwurfmutter auf den Anschlußkörper aufgeschraubt ist, bilden die Überwurfmutter und der Anschlußkörper ein abgeschlossenes Gehäuse, das die inneren Funktionselemente, nämlich das Adernaufnahme- und -führungsteil und die Klemm- und Anschlußeinheit, aufnimmt und umschließt.

Bei der bekannten Kabelanschluß- oder -verbindungseinrichtung sind die Überwurfmutter und das Adernaufnahme- und -führungsteil zwei Einzelteile, die miteinander nicht verbunden sind. Eine Verbindung ist auch an sich nicht zulässig, weil beim Aufschrauben der Überwurfmutter auf den Anschluß- oder Verbindungskörper sich das Adernaufnahme- und -führungsteil nicht drehen darf bzw. nicht drehen kann. Die nicht verwirklichte Verbindung hat die Konsequenz, daß beim Wiederlösen des Anschlusses bzw. der Verbindung nach dem Abschrauben der Überwurfmutter von dem Anschluß- oder Verbindungskörper das Kabel zunächst noch angeschlossen bzw. verbunden bleibt, weil die Schneidklemmen der Klemm- und Anschlußeinheit die geklemmten Leitern noch "festhalten". Es bedarf also zum Wiederlösen des Anschlusses bzw. der Verbindung nach dem Abschrauben der Überwurfmutter von dem Anschluß- oder Verbindungskörper noch eines zusätzlichen Lösens der von den Schneidklemmen gehaltenen Leiter.

Das zuvor aufgezeigte Problem ist bei der Kabelanschluß- oder -verbindungseinrichtung gemäß der DE 199 51 455 zunächst und im wesentlichen dadurch gelöst, daß das Adernaufnahme- und -führungsteil über wenigstens einen geschlitzten, federnden Sicherungsring in der Überwurfmutter axial fixiert ist und daß das Adernaufnahme- und -führungsteil in der axial fixierten Stellung relativ zur Überwurfmutter drehbar ist. Das hat den ganz erheblichen Vorteil, daß die mit dem Abschrauben der Überwurfmutter von dem Anschluß- oder Verbindungskörper einhergehende axiale Relativbewegung zwischen der Überwurfmutter und dem Anschluß- oder Verbindungskörper auch eine axiale Relativbewegung zwischen dem Adernaufnahme- und -führungsteil und dem Anschluß- oder Verbindungskörper ist, die zwangsläufig dazu führt, daß die zuvor in den Schneidklemmen geklemmten Leiter freikommen. Ist bei der aus der DE 199 51 455 bekannten Kabelanschluß- oder -verbindungseinrichtung, wie auch im übrigen Stand der Technik realisiert, die Klemm- und Anschlußeinheit in dem Anschluß- oder Verbindungskörper fixiert, so liegt dann eine Kabelanschluß- oder -verbindungseinrichtung vor, die - funktional - aus nur zwei Bauteilen besteht, nämlich dem Kabelanschlußbauteil bzw. dem ersten Kabelverbindungsbauteil einerseits und dem Geräteanschlußbauteil bzw. dem zweiten Kabelverbindungsbauteil andererseits.

Die Halterung des Sicherungsrings im nicht zusammengefügten Zustand von Adernaufnahme- und -führungsteil und Überwurfmutter erfolgt beim aus der DE 199 51 455 bekannten Gegenstand bevorzugt am Adernaufnahme- und -führungsteil. Hierzu sind am Adernaufnahme- und -führungsteil mehrere axiale Haltevorsprünge vorgesehen, die zum leichteren Aufschieben des Sicherungsringes endseitig jeweils mit Auflaufschrägen versehen sind. Dies birgt jedoch die Gefahr, daß der Sicherungsring vor der Montage der Kabelanschlußeinrichtung, d. h. vor dem Aufdrehen der Überwurfmutter auf den Anschlußkörper, verloren geht. Ebenso kann es passieren, daß bei der Montage der Kabelanschlußeinrichtung, d. h. beim Aufdrehen der Überwurfmutter auf den Anschlußkörper, der Sicherungsring vom Adernaufnahme- und -führungsteil heruntergedrückt wird.

Der vorliegenden Weiterentwicklung des Gegenstandes der DE 199 51 455 liegt somit die Aufgabe zugrunde, ein unbeabsichtigtes Lösen des Sicherungsringes vom Adernaufnahme- und -führungsteil zu verhindern.

Diese Aufgabe ist bei einer Kabelanschluß- oder -verbindungseinrichtung gemäß dem Oberbegriff des Anspruchs 1 zunächst und im wesentlichen dadurch gelöst, daß der Sicherungsring einstückig mit dem Adernaufnahme- und -führungsteil ausgebildet ist. Dadurch, daß der Sicherungsring nun nicht mehr als separates Bauteil ausgebildet ist, entfällt zum einen ein Montageschritt, nämlich das Aufschieben des Sicherungsrings auf das Adernaufnahme- und -führungsteil, wird zum anderen verhindert, daß der Sicherungsring verloren gehen kann.

Grundsätzlich gibt es bei der Kabelanschluß- oder -verbindungseinrichtung gemäß der DE 199 51 455 zwei Möglichkeiten, in welcher Reihenfolge das Kabel mit dem Kabelanschlußbauteil bzw. mit dem ersten Kabelverbindungsbauteil verbunden werden kann. Zum einen kann zunächst das Adernaufnahme- und -führungsteil in der Überwurfmutter axial fixiert werden und anschließend das Kabel mit den einzelnen Adern durch die Überwurfmutter und die Aufnahme- bzw. Einführungsöffnung in das Adernaufnahme- und -führungsteil eingeführt werden. Dabei ist das Einführen der einzelnen Adern in die Aderführungskanäle des Adernaufnahme- und -führungsteils dadurch erschwert, daß das Adernaufnahme- und -führungsteil zumindest teilweise von der Überwurfmutter bedeckt ist, so daß sich die Aufnahme- bzw. Einfiihrungsöffnung im Inneren der Überwurfmutter befindet und somit etwas schwerer zugänglich ist. Zum anderen kann zunächst das mehradrige Kabel mit dem Adernaufnahme- und -führungsteil verbunden werden, d. h. das Kabel durch die Aufnahme- bzw. Einführungsöffnung hindurchgeschoben und die einzelnen Adern in die Aderführungskanäle eingesteckt werden. Erst anschließend werden dann das Adernaufnahme- und -führungsteil und die Überwurfmutter zusammengefügt. Hierbei ist zwar das Einführen des Kabels bzw. der einzelnen Adern in das Adernaufnahme- und -führungsteil einfacher, dafür ist jedoch die Gefahr größer, daß der federnde Sicherungsring vor dem Zusammenfügen von Adernaufnahme- und -führungsteil und Überwurfmutter verlorengeht. Dies wird bei der einstückigen Ausbildung von Adernaufnahme- und -führungsteil und Sicherungsring verhindert.

Bei der einstückigen Ausbildung des Sicherungsrings mit dem Adernaufnahme- und -führungsteil muß jedoch folgendes beachtet werden. Beim Zusammenfügen von Adernaufnahme- und -führungsteil und Überwurfmutter muß der Sicherungsring, der in seinem Querschnitt nicht größer ist als der Durchmesser des Innengewindes der Überwurfmutter, durch das Innengewinde der Überwurfmutter bis zu dessen Ende gedreht werden. Hierbei nimmt der Sicherungsring eine axiale Schiefstellung entsprechend der Gewindesteigung ein. Ist der Sicherungsring einstückig mit dem Adernaufnahme- und -führungsteil ausgebildet, so führt die Schiefstellung des Sicherungsrings zunächst dazu, daß auch das Adernaufnahme- und -führungsteil eine axiale Schieflage einnimmt. Erfindungsgemäß ist nun zunächst erkannt worden, daß eine leichte Schrägstellung des Adernaufnahme- und -führungsteils beim Aufschrauben der Überwurfmutter toleriert werden kann. Vorteilhaft ist es jedoch, wenn der Sicherungsring trotz der einstückigen Ausbildung mit dem Adernaufnahme- und -führungsteil eine gewisse Beweglichkeit gegenüber dem Adernaufnahme- und -führungsteil aufweist.

Dies ist gemäß einer vorteilhaften Ausgestaltung der Erfindung dadurch gelöst, daß der Sicherungsring über Haltestege mit dem Adernaufnahme- und -führungsteil verbunden ist. Ist der Sicherungsring nur über Haltestege und nicht über den gesamten Umfang des Adernaufnahme- und -führungsteil mit diesem verbunden, so ergibt sich aufgrund der federnden Eigenschaft des Sicherungsrings und aufgrund der Tatsache, daß es sich bei dem Sicherungsring um einen geschlitzten Sicherungsring handelt, eine gewisse Beweglichkeit des Sicherungsrings gegenüber dem Adernaufnahme- und -führungsteil. Somit kann der Sicherungsring eine axiale Schieflage entsprechend der Gewindesteigung einnehmen, während das Adernaufnahme- und -führungsteil keine oder nur eine wesentlich geringere Schrägstellung erfährt.

Neben der Befestigung des Sicherungsrings mit dem Adernaufnahme- und -führungsteils über Haltestege besteht auch die Möglichkeit, den Sicherungsring über ein Filmscharnier oder eine dünne Membran mit dem Adernaufnahme- und -führungsteil zu verbinden. Das Filmscharnier bzw. die dünne Membran gewährleisten dabei ebenfalls eine gewisse Beweglichkeit des Sicherungsrings gegenüber dem Adernaufnahme- und -führungsteil. Selbstverständlich ist es auch möglich, den Sicherungsring sowohl über ein oder mehrere Haltestege als auch über ein Filmscharnier oder eine dünne Membran mit dem Adernaufnahme- und -führungsteil zu verbinden.

Im einzelnen gibt es nun eine Vielzahl von Möglichkeiten, die erfindungsgemäße Kabelanschluß- oder -verbindungseinrichtung auszugestalten und weiterzubilden. Dazu wird verwiesen einerseits auf die dem Patentanspruch 1 nachgeordneten Patentansprüche, andererseits auf die Beschreibung eines bevorzugten Ausführungsbeispiels in Verbindung mit der Zeichnung. In der Zeichnung zeigen
- Fig. 1: eine Seitenansicht eines Adernaufnahme- und -führungsteils der erfindungsgemäßen Kabelanschluß- oder -verbindungseinrichtung,
- Fig. 2: einen Schnitt durch eine Überwurfmutter der erfindungsgemäßen Kabelanschluß- oder -verbindungseinrichtung und
- Fig. 3: eine Ansicht des Adernaufnahme- und -führungsteils beim Einsetzvorgang in die Überwurfmutter.

Gegenstand der Erfindung ist eine Kabelanschluß- oder -verbindungseinrichtung zum elektrisch leitenden Anschließen eines nicht dargestellten Kabels an ein nicht dargestelltes elektrisches Gerät oder, was ebenfalls nicht dargestellt ist, zum elektrisch leitenden Verbinden von zwei Kabeln. Geht es um das Anschließen eines Kabels an ein elektrisches Gerät, so liegt eine Kabelanschlußeinrichtung vor; sollen zwei Kabel miteinander verbunden werden, so handelt es sich um eine Kabelverbindungseinrichtung. Im folgenden wird der Einfachheit halber immer nur auf eine Kabelanschlußeinrichtung abgestellt, wie sie beispielsweise in der Fig. 1 der DE 199 51 455 dargestellt ist. Wie aus der dort dargestellten Kabelanschlußeinrichtung eine Kabelverbindungseinrichtung entsteht, entnimmt der Fachmann insbesondere der PCT-Offenlegungsschrift WO 97/06.580, insbesondere einem Vergleich der in den Fig. 1 bis 4 dargestellten Kabelanschlußeinrichtung mit der in Fig. 5 dargestellten Kabelverbindungseinrichtung.

Von ihrer grundsätzlichen Struktur her besteht die Kabelanschlußeinrichtung aus einem hier nur dargestellten Kabelanschlußbauteil 1 und einem Geräteanschlußbauteil. Im einzelnen gehören zu dem dargestellten Kabelanschlußbauteil 1 eine Überwurfmutter 2 und ein Adernaufnahme- und -führungsteil 3, während zu dem Geräteanschlußbauteil eine mit Schneidklemmen und mit Anschlußelementen versehene Klemm- und Anschlußeinheit und ein hülsenförmiger, mit einem dem Innengewinde 4 der Überwurfmutter 2 entsprechenden Außengewinde versehener Anschlußkörper gehört.

Das zu dem Kabelanschlußbauteil 1 gehörende Adernaufnahme- und -führungsteil 2 ist kabelseitig mit einer Aufnahme- bzw. Einführungsöffnung 5 versehen. Außerdem weist das Adernaufnahme- und -führungsteil 3 im einzelnen nicht dargestellte Aderführungskanäle auf. Die Aufnahme- bzw. Einführungsöffnung 5 geht in die Aderführungskanäle über.

Wie dies auch die Fig. 1 und 2 der Gebrauchsmusterschrift 295 12 585 und der PCT-Offenlegungsschrift WO 97/06.580 zeigen, ist das Adernaufnahme- und -führungsteil 3 mit Einschnitten 6, bzw. Schneidkontaktschlitzen versehen, die in das Innere des Adernaufnahme- und -führungsteils 3 ragen. Beim Zusammenfügen von Kabelanschlußbauteil 1 und Geräteanschlußbauteil, konkret also beim Aufschrauben der Überwurfmutter 2 auf den Anschlußkörper, dringen die Schneidklemmen der Klemm- und Anschlußeinheit sukzessive in die in dem Adernaufnahme - und -führungsteil 3 vorgesehenen Einschnitte 6 ein, durchdringen die Aderisolation der einzelnen Adern und kontaktieren dann die einzelnen Leiter.

Das Adernaufnahme- und -führungsteil 3 ist über wenigstens einen geschlitzten, federnden Sicherungsring 7 in der Überwurfmutter 2 axial fixiert, wobei das Adernaufnahme- und -führungsteils 3 in der axial fixierten Stellung relativ zur Überwurfmutter 2 drehbar ist. Dies hat den Vorteil, daß die mit dem Abschrauben der Überwurfinutter 2 von dem Anschlußkörper einhergehende axiale Relativbewegung zwischen der Überwurfmutter 2 und dem Anschlußkörper dann auch eine axiale Relativbewegung zwischen dem Adernaufnahme- und -führungsteil 3 und dem Anschlußkörper ist, die zwangsläufig dazu führt, daß die zuvor in den Schneidklemmen geklemmten Leiter nun freikommen.

Während bei der Kabelanschluß- oder -verbindungseinrichtung die aus der DE 199 51 455 bekannt ist, der Sicherungsring 7 ein separates Bauteil ist, der mit Hilfe von axialen Haltevorsprüngen am Adernaufnahme- und -führungsteil 3 gehalten wird, ist bei der Verbesserung gemäß der vorliegenden Erfindung der Sicherungsring 7 einstückig mit dem Adernaufnahme- und -führungsteil 3 ausgebildet. Dabei erfolgt die Verbindung des Sicherungsrings 7 mit dem Adernaufnahme- und -führungsteil 3 über mehrere Haltestege 8 und ein in Umfangsrichtung des Adernaufnahme- und -führungsteils 3 verlaufendes Filmscharnier 9. Neben dem hier dargestellten Ausführungsbeispiel, bei dem der Sicherungsring 7 sowohl über Haltestege 8 als auch über ein Filmscharnier 9 mit dem Adernaufnahme- und -führungsteil 3 verbunden ist, besteht auch die Möglichkeit, den Sicherungsring 7 nur über Haltestege 8 oder nur über ein Filmscharnier 9 mit dem Adernaufnahme- und -führungsteil 3 zu verbinden.

Den - nicht abschließend - aufgezählten Verbindungsmöglichkeiten ist jedoch gemeinsam, daß trotz der Einstückigkeit von Adernaufnahme- und -führungsteil 3 und Sicherungsring 7 der Sicherungsring 7 eine gewisse "Beweglichkeit" gegenüber dem Adernaufnahme- und -führungsteil 3 aufweist. Die gewisse "Beweglichkeit" des Sicherungsrings 7 gegenüber dem Adernaufnahme- und -führungsteil 3 besteht dabei darin, daß der Sicherungsring 7 zumindest über einen Teil seines Umfangs nicht starr mit dem Adernaufnahme- und -führungsteil 3 verbunden ist. Ist der Sicherungsring 7 beispielsweise nur über die Haltestege 8 mit dem Adernaufnahme- und -führungsteil 3 verbunden, so können zumindest die Enden 10 des Sicherungsrings 7 aufgrund der federnden Eigenschaften des Sicherungsrings 7 in axialer Richtung des Adernaufnahme- und -führungsteils 3 ausgelenkt werden. Beim Eindrehen des Adernaufnahme- und -führungsteils 3 in die Überwurfmutter 2 nimmt der Sicherungsring 7 eine Schieflage entsprechend der Gewindesteigung des Innengewindes 4 der Überwurfmutter 2 an. Je größer nun die axiale Beweglichkeit des Sicherungsrings 7 gegenüber dem Adernaufnahme- und -führungsteil 3 ist, desto geringer ist die axiale Schiefstellung des Adernaufnahme- und -führungsteils 3 selbst, wobei eine geringe Schiefstellung des Adernaufnahme- und -führungsteils 3 beim Aufschrauben der Überwurfmutter 2 für die Funktion der Kabelanschluß- oder -verbindungseinrichtung unproblematisch ist.

Zur axialen Sicherung im zusammengefügten Zustand ist in der Überwurfmutter 2 ein Vorsprung 11 vorgesehen, der im fixierten Zustand von dem Sicherungsring 7 hintergriffen wird. Sind das Adernaufnahme- und -führungsteil 3 und die Überwurfmutter 2 vollständig zusammengefügt, so wird der Sicherungsring 7 nicht mehr in dem Innengewinde 4 der Überwurfmutter 2 geführt, sondern kehrt wieder in seine horizontale Lage zurück. In diesem Zustand hintergreift der Sicherungsring 7 dann den Vorsprung 11.

In Fig. 2 ist zu erkennen, daß im Inneren der Überwurfmutter 2 zumindest ein Anschlagelement 12 vorgesehen ist, wobei im zusammengefügten Zustand von Adernaufnahme- und -führungsteil 3 und Überwurfmutter 2 der Sicherungsring 7 an dem Anschlagelement 12 anliegt. Der Sicherungsring 7 befindet sich dann zwischen dem Vorsprung 11 und dem Anschlagelement 12. Das Anschlagelement 12 verhindert somit, daß das Adernaufnahme- und -führungsteil 3 über das Anschlagelement 12 hinaus in die Überwurfmutter 2 eingeschoben wird.

Das Adernaufnahme- und -führungsteil 3 weist, wie sich dies insbesondere aus der Fig. 1 ergibt, zwei Bereiche auf, nämlich einen Adernführungsbereich 13 und einen Zugentlastungs- und Dichtungsbereich 14. Im Adernführungsbereich 13 sind die Aderführungskanäle für die einzelnen Adern vorgesehen. Außenseitig sind am Adernführungsbereich 13 Ausnehmungen 15 vorgesehen, die als Rückhaltesperren für die Leiter beim seitlichen Umlegen dienen. Darüber hinaus sind am Adernführungsbereich 13 Nuten 16 vorgesehen, die mit entsprechenden Federn im Anschlußkörper zusammenwirken und dabei als Codierung beim Anschließen der Adern an die Klemm- und Anschlußeinheit dienen. Der Zugentlastungs- und Dichtungsbereich 14 des Adernaufnahme- und -führungsteils 3 weist eine Mehrzahl ringförmig angeordneter Lamellen 17 auf, an denen innenseitig ein hier nicht dargestellter Dichtring anliegt. Die Lamellen 17 wirken zusammen mit einer innenseitig an der Überwurfmutter 2 vorgesehenen Abschrägung 18 als sogenannte PG-Verschraubung, so daß beim Aufschrauben der Überwurfmutter 2 auf den Anschlußkörper die Lamellen 17 gegen den Dichtring gedrückt werden und sich dadurch eine Abdichtung zum Kabel hin ergibt. Gleichzeitig ergibt sich dabei dann auch eine Zugentlastung für das Kabel.

In Fig. 2 ist schließlich noch erkennbar, daß die Überwurfmutter 2 innenseitig mehrere Rippen 19 aufweist, wobei die Rippen 19 im zusammengefügten Zustand von Adernaufnahme- und -führungsteil 3 und Überwurfmutter 2 mit den Lamellen 17 derart zusammenwirken, daß einzelne Rippen 19 in die Ausnehmungen 20 zwischen den Lamellen 17 eingreifen, was zu einem Ratscheneffekt führt. Ein derartiger Ratscheneffekt dient dabei als Losdrehsicherung für die Überwurfmutter 2, da durch das Zusammenwirken von Rippen 19 und Ausnehmungen 20 ein selbsttätiges Lösen der Überwurfmutter 2 verhindert wird.

## Patentansprüche

1. Kabelanschluß- oder -verbindungseinrichtung zum elektrisch leitenden Anschluß eines vorzugsweise mehradrigen Kabels an ein elektrisches Gerät oder zum elektrisch leitenden Verbinden von zwei vorzugsweise mehradrigen Kabeln, mit einem Kabelanschlußbauteil (1) und mit einem Geräteanschlußbauteil oder mit einem ersten Kabelverbindungsbauteil und einem zweiten Kabelverbindungsbauteil, wobei zu dem Kabelanschlußbauteil (1) bzw. dem ersten Kabelverbindungsbauteil oder dem Geräteanschlußbauteil bzw. dem zweiten Kabelverbindungsteil eine Überwurfmutter (2), ein eine Mehrzahl von Aderführungskanälen aufweisendes Adernaufnahme- und -führungsteil (3), eine mit Schneidklemmen und mit Anschlußelementen versehene Klemm- und Anschlußeinheit und ein hülsenförmiger, mit einem dem Innengewinde (4) der Überwurfmutter (2) entsprechenden Außengewinde versehener Anschlußkörper oder Verbindungskörper gehören, wobei die mit den Schneidklemmen zu kontaktierenden bzw. von den Schneidklemmen einzuklemmenden Aderenden und die zugeordneten Schneidklemmen unter einem Winkel kleiner 180° verlaufen und wobei beim Aufschrauben der Überwurfmutter (2) auf den Anschlußkörper oder den Verbindungskörper oder beim Einschrauben des Anschlußkörpers oder des Verbindungskörpers in die Überwurfmutter (4) die Schneidklemmen die Aderisolation der Aderenden durchtrennen und mit den Leitern kontaktieren, wobei das Adernaufnahme- und -führungsteil (3) über wenigstens einen geschlitzten, federnden Sicherungsring (7) in der Überwurfmutter (4) axial fixiert ist und das Adernaufnahme- und -führungsteil (3) in der axial fixierten Stellung relativ zur Überwurfmutter (4) drehbar ist, **dadurch gekennzeichnet, daß** der Sicherungsring (7) einstückig mit dem Adernaufnahme- und -führungsteil (3) ausgebildet ist.

2. Kabelanschluß- oder -verbindungseinrichtung nach Anspruch 1, **dadurch gekennzeichnet, daß** der Sicherungsring (7) über Haltestege (8) mit dem Adernaufnahme- und -führungsteil (3) verbunden ist.

3. Kabelanschluß- oder -verbindungseinrichtung nach Anspruch 1 oder 2, **dadurch gekennzeichnet, daß** der Sicherungsring (7) über ein Filmscharnier (9) oder eine dünne Membran mit dem Adernaufnahme- und -führungsteil (3) verbunden ist.

4. Kabelanschluß- oder -verbindungseinrichtung nach einem der Ansprüche 1 bis 3, **dadurch gekennzeichnet, daß** in der Überwurfmutter (2) wenigstens ein Vorsprung (11) zum Hintergreifen oder eine Nut zum Eingreifen des Sicherungsrings (7) vorgesehen ist.

5. Kabelanschluß- oder -verbindungseinrichtung nach einem der Ansprüche 1 bis 4, **dadurch gekennzeichnet, daß** in der Überwurfmutter (2) wenigstens ein Anschlagelement (12) vorgesehen ist, wobei im zusammengefügten Zustand von Adernaufnahme- und -führungsteil (3) und Überwurfmutter (2) der Sicherungsring (7) an dem Anschlagelement (12) bzw. an den Anschlagelementen anliegt.

6. Kabelanschluß- oder -verbindungseinrichtung nach einem der Ansprüche 1 bis 5, **dadurch gekennzeichnet, daß** das Adernaufnahme- und -führungsteil (3) einen Zugentlastungs- und Dichtungsbereich (14) mit mehreren ringförmig angeordneten Lamellen (17) und die Überwurfmutter (2) innenseitig mehrere Rippen (19) aufweist, wobei im zusammengefügten Zustand von Adernaufnahme- und -führungsteil (3) und Überwurfmutter (2) die Lamellen (17) und die Rippen (19) zusammenwirken.

## Claims

1. Cable terminal or joint means for making an electrically conductive connection of a multi-core cable to an electrical device or for making an electrically conductive connection of preferably two multi-core cables, with a cable terminal component (1) and a device interface component or a first cable joint component and a second cable joint component, wherein a union nut (2), a wire receiving and guide part (3) having a plurality of wire guide channels, a clamping and terminal unit provided with cutting clamps and connecting devices and a sleeve-shaped connecting body or terminal body provided with an outside thread corresponding to the inside thread (4) of the union nut (2) belong to the cable terminal component (1) or, respectively the first cable joint component or the device interface component or, respectively the second cable joint component, wherein the wire ends for contacting the cutting clamps or, respectively to be clamped by the cutting clamps and the assigned cutting clamps run at an angle of less than 180° and wherein when the union nut (2) is screwed onto the terminal or connecting body or when the terminal or connecting body is screwed into the union nut (2), the cutting clamps separate the wire insulation of the wire ends and contact the conductors, wherein the wire receiving and guide part (3) becomes axially fixed via at least one slotted, elastic locking ring (7) inside the union nut (2) and the wire receiving and guide part (3) is capable of turning relative to the union nut (2) while in the axially fixed position, **characterized in that** the locking ring (7) is fabricated in one piece with the wire receiving and guide part (3).

2. Cable terminal or joint means according to claim 1, **characterized in that** the locking ring (7) is connected via retaining bars (8) to the wire receiving and guide part (3).

3. Cable terminal or joint means according to claim 1 or 2, **characterized in that** the locking ring (7) is connected to the wire receiving and guide part (3) via a film hinge (9) or a thin membrane.

4. Cable terminal or joint means according to any one of claims 1 to 3, **characterized in that** within the interior of the union nut (2), there is provided at least one projection (11) for gripping or one groove for engaging the locking ring (7).

5. Cable terminal or joint means according to any one of claims 1 to 4, **characterized in that** within the interior of the union nut (2), there is provided at least one stop element (12), wherein when the wire receiving and guide part (3) and the union nut (2) are screwed together, the locking ring (7) adjoins the stop element (12) or stop elements.

6. Cable terminal or joint means according to any one of claims 1 to 5, **characterized in that** the wire receiving and guide part (3) is provided with a tension relief and sealing area (14) comprising several plates (17) arranged in a ring, and the union nut (2) is provided with several ribs (19) on the interior, wherein when the wire receiving and guide part (3) and the union nut (2) are screwed together, the plates (17) and the ribs (19) interact.

## Revendications

1. Dispositif de connexion ou de jonction de câbles pour la connexion électroconductrice d'un câble de préférence multifilaire avec un appareil électrique ou pour la jonction électroconductrice de deux câbles de préférence multifilaires, avec un élément de connexion côté câble (1) et un élément de connexion côté appareil ou avec un premier élément de jonction de câble et un second élément de jonction de câble, une collerette de fixation (2), un insert porte-fils et guide-fils (3) présentant une pluralité de canaux guide-fils, une unité de serrage et de connexion munie de pinces auto-dénudantes et d'organes de connexion, et un corps de connexion ou un corps de jonction en forme de douille muni d'un filetage extérieur correspondant au taraudage (4) de la collerette de fixation (2) appartenant à l'élément de connexion côté câble (1) ou au premier élément de jonction de câble, ou à l'élément de connexion côté appareil ou au second élément de jonction de câble, les extrémités des fils à mettre en contact avec les pinces auto-dénudantes ou à serrer dans les celles-ci et les pinces auto-dénudantes correspondantes s'étendant suivant un angle inférieur à 180°, et le vissage de la collerette de fixation (2) sur le corps de connexion ou sur le corps de jonction, ou le vissage du corps de connexion ou du corps de jonction dans la collerette de fixation (2) faisant que les pinces auto-dénudantes détachent l'isolation des extrémités des fils et entrent en contact avec les conducteurs, l'insert porte-fils et guide-fils (3) étant immobilisé axialement dans la collerette de fixation (2) par au moins un anneau d'arrêt (7) et l'insert porte-fils et guide-fils (3) étant mobile en rotation dans sa position fixe axialement par rapport à la collerette de fixation (2), **caractérisé en ce que** l'anneau d'arrêt (7) est réalisé d'un seul tenant avec l'insert porte-fils et guide-fils (3).

2. Dispositif de connexion ou de jonction de câbles selon la revendication 1, **caractérisé en ce que** l'anneau d'arrêt (7) est relié à l'insert porte-fils et guide-fils (3) par l'intermédiaire de pattes de maintien (8).

3. Dispositif de connexion ou de jonction de câbles selon la revendication 1 ou 2, **caractérisé en ce que** l'anneau d'arrêt (7) est relié à l'insert porte-fils et guide-fils (3) par l'intermédiaire d'une charnière souple (9) ou d'une membrane fine.

4. Dispositif de connexion ou de jonction de câbles selon l'une des revendications 1 à 3, **caractérisé en ce qu'**au moins un épaulement (11) derrière lequel se place l'anneau d'arrêt (7) ou une rainure dans laquelle celui-ci pénètre est prévu dans la collerette de fixation (2).

5. Dispositif de connexion ou de jonction de câbles selon l'une des revendications 1 à 4, **caractérisé en ce qu'**au moins un élément butée (12) est prévu dans la collerette de fixation (2), l'anneau d'arrêt (7) étant en appui contre l'élément ou les éléments butée (12) lorsque l'insert porte-fils et guide-fils (3) et la collerette de fixation (2) sont dans l'état assemblé.

6. Dispositif de connexion ou de jonction de câbles selon l'une des revendications 1 à 5, **caractérisé en ce que** l'insert porte-fils et guide-fils (3) possède une section de soulagement de tension et d'étanchéité (14) avec plusieurs lamelles (17) disposées en cercle et **en ce que** la collerette de fixation (2) présente intérieurement plusieurs nervures (19), les lamelles (17) et les nervures (19) coopérant lorsque l'insert porte-fils et guide-fils (3) et la collerette de fixation (2) sont dans l'état assemblé.
